# EUROPÄISCHE PATENTSCHRIFT

(11) **EP 3 262 717 B1**
(45) Veröffentlichungstag und Bekanntmachung des Hinweises auf die Patenterteilung: **14.08.2019**
(21) Anmeldenummer: 16700364.9
(22) Anmeldetag: 13.01.2016
(51) Int. Cl.: H01R 4/50, H01R 13/11, H01R 13/193, H01R 11/28

(54) **STECKVERBINDUNG FÜR EINE ELEKTRISCHE VERBINDUNG**
PLUG-TYPE CONNECTION FOR AN ELECTRICAL CONNECTION
CONNEXION ENFICHABLE POUR UNE CONNEXION ÉLECTRIQUE

(30) Priorität: 27.02.2015 DE 102015203518
(43) Veröffentlichungstag der Anmeldung: 03.01.2018
(73) Patentinhaber: Robert Bosch GmbH, 70442 Stuttgart (DE)
(72) Erfinder: HUEHNER, Stefan, 72127 Kusterdingen (DE); DILLMANN, Adolf, 72525 Muensingen (DE); HOLP, Reiner, 72474 Winterlingen (DE)
(86) Internationale Anmeldenummer: PCT/EP2016/050501
(87) Internationale Veröffentlichungsnummer: WO 2016/134871

(56) Entgegenhaltungen:
- WO-A1-2011/088902
- WO-A1-2014/076325
- GB-A- 191 773

## Beschreibung

### Stand der Technik

Die vorliegende Erfindung betrifft eine Steckverbindung für eine elektrische Verbindung.

Beispielsweise in der Leistungselektronik werden Kontaktsysteme für trennbare elektrische Verbindungen zwischen Leitungen verwendet. Dabei werden üblicherweise Steckkontaktsysteme mit Federkontakten oder Schraubverbindungen eingesetzt. Steckkontakte können verdeckt gefügt werden, wobei Schraubverbindungen eine Zugänglichkeit für das Schraubwerkzeug benötigen. Steckkontakte erfüllen jedoch oft nicht die nötigen Vibrationsanforderungen, z.B. für Steuergeräte bei Getriebe- und Motoranbau in einem Fahrzeug. Dabei ist auch zu beachten, dass die Steckkontaktsysteme nicht beliebig groß gebaut werden können. Im Fahrzeugbereich sollen die Steckkräfte für Handmontage kleiner 75 N betragen.

Das Grundmaterial der Federkontakte von Steckkontaktsystemen hat aufgrund der erforderlichen Federeigenschaften eine schlechte elektrische und thermische Leitfähigkeit. Die Kontaktflächen sind meist punkt- oder linienförmig und dadurch in der Größe auf wenige Quadratmillimeter begrenzt. Wegen der schlechten elektrischen und thermischen Leitfähigkeit und der geringen Kontaktflächen ergibt sich ein elektrischer und thermischer Widerstand, der zu starken Erwärmungen des Kontaktsystems führt. Dadurch wird die Stromtragfähigkeit begrenzt. Die Grenztemperatur für Kontaktsysteme liegt beispielsweise bei 180 °C.

Dokument GB191773 offenbart den Oberbegriff des Anspruchs 1.

Dokument WO 2011/088902 zeigt eine Klickverbindung zwischen einen Distanzstück mit konischer Distanzstückaußenfläche und einen koaxial Adapter.

### Offenbarung der Erfindung

Im Gegensatz zu Steckkontaktsystemen nach dem Stand der Technik zeigt vorliegende Erfindung eine Steckverbindung, bei der ein Kontaktbolzen großflächig über beinahe den gesamten Umfang mit einer Spannzange in Kontakt kommt (erstes und zweites Ausführungsbeispiel), oder eine Kontakthülse vollflächig über den gesamten Umfang mit einem Spannbolzen in Kontakt kommt (drittes Ausführungsbeispiel). Erfindungsgemäß gibt es dabei keinen Punkt- oder Linienkontakt, sondern einen flächigen Kontakt. Gleichzeitig handelt es sich nicht um einen herkömmlichen Federkontakt, sodass mit sehr geringen Kräften das erfindungsgemäße System gesteckt werden kann. Für das Grundmaterial kann hochleitfähiges Kupfer oder Aluminium verwendet werden, sodass sehr geringe elektrische und thermische Übergangswiderstände entstehen. Eine Relativbewegung zwischen Kontaktbolzen und Spannzange bzw. zwischen Kontakthülse und Spannbolzen aufgrund der Erwärmung wird durch den großen Oberflächenkontakt und die gute Wärmeleitfähigkeit der Grundmaterialien verhindert. Bevorzugt ist hier ein reines Stecksystem, kein Schraubkontakt , vorgesehen, sodass verdeckt gefügt werden kann, wobei es keiner Zugänglichkeit für ein Werkzeug bedarf. Zwischen den Klemmpartnern erfolgt eine flächige Klemmung, sodass die erfindungsgemäße Steckverbindung hohe Vibrationsbelastungen aushält. Durch die Keilwirkung entstehen große Spannkräfte, durch die selbst Relativbewegungen im µ-Bereich verhindert werden. Des Weiteren ermöglicht die erfindungsgemäße Steckverbindung eine sehr geringe Bauhöhe, da nur eine geringe Fügetiefe erforderlich ist.

All diese Vorteile werden erreicht durch eine erfindungsgemäße Steckverbindung (die erfindungsgemäße Steckverbindung kann im Rahmen der gesamten Erfindung auch als Kontaktsystem bezeichnet werden) für eine elektrische Verbindung zwischen zwei Leitungen. Die Steckverbindung umfasst (nach dem ersten und zweiten Ausführungsbeispiel) einen an der ersten Leitung anschließbaren Kontaktbolzen und eine an die zweite Leitung anschließbare Spannzange. Die Steckverbindung wird geschlossen, indem der Kontaktbolzen in die Spannzange eingesteckt wird. Die Spannzange weist hierzu eine Aussparung auf, in die der Kontaktbolzen eingesteckt wird. Die geometrische Form der Aussparung entspricht der geometrischen Form des Kontaktbolzens. Ferner entspricht der Außendurchmesser des Kontaktbolzens dem Innendurchmesser der Aussparung. Dadurch ist gewährleistet, dass der Kontaktbolzen mit seinem Umfang in der Aussparung anliegt.

Die Spannzange weist eine konische Spannzangenaußenfläche auf. In dieser Spannzangenaußenfläche ist zumindest ein Schlitz ausgebildet. Dieser Schlitz wird auch als axialer Schlitz bezeichnet, der sich in Radialrichtung vollständig von der Aussparung durch die die Aussparung umgebende Wandung nach außen erstreckt. Der zumindest eine Schlitz unterteilt den die Aussparung umgebenden Bereich der Spannzange in zumindest einen Spannbacken. Allgemein betrachtet bilden n Schlitze n Spannbacken, wobei n ≥ 1.

Die Steckverbindung umfasst ferner einen Spannring mit konischer Spannringinnenfläche. Die konische Spannringinnenfläche liegt an der konischen Spannzangenaußenfläche an. Durch eine Relativbewegung zwischen Spannzange und Spannringwird aufgrund der konischen Flächen die zumindest eine Spannbacke gegen den Kontaktbolzen verspannt beziehungsweise gedrückt. Dadurch hält der Kontaktbolzen innerhalb der Aussparung der Spannzange.

Die Unteransprüche zeigen bevorzugte Weiterbildungen der Erfindung.

Insbesondere ist vorgesehen, dass gleichzeitig mit dem Einstecken des Kontaktbolzens in die Aussparung auch die Spannzange geschlossen wird. Die s wird erreicht, indem gleichzeitig mit dem Einstecken des Kontaktbolzens auch die Relativbewegung zwischen Spannzange und Spannring ausgeführt wird.

### Hierzu gibt es zwei bevorzugte Varianten:

Gemäß der ersten Variante (erstes Ausführungsbeispiel) ist bevorzugt vorgesehen, dass der Kontaktbolzen und die Spannzange so ausgestaltet sind, dass beim Einstecken des Kontaktbolzens in die Aussparung die Spannzange in den Spannring gedrückt wird. Der Spannring ist also fest und die Spannzange bewegt sich gleichzeitig mit dem Einstecken des Kontaktbolzens. Hierzu ist insbesondere eine Aufnahme, vorzugsweise aus Kunststoff, vorgesehen. Der Spannring ist fest in dieser Aufnahme angeordnet. Insbesondere ist der Spannring von dem Kunststoff der Aufnahme umspritzt. Die Spannzange steckt beweglich im Spannring. Vorteilhafterweise ist die Aufnahme oder ein entsprechender Deckel so gestaltet, dass die Spannzange verliersicher aufgenommen ist.

Zum Bewegen der Spannzange mittels des Kontaktbolzens gibt es unterschiedliche bevorzugte Möglichkeiten: Der Kontaktbolzen kann am Boden der Spannzange anstehen und dadurch die Spannzange drücken. Alternativ kann der Kontaktbolzen mit einer Schulter am oberen Rand oder an einem Absatz der Spannzange angreifen und dadurch die Spannzange in Richtung des Spannringes verschieben.

In der zweiten Variante (zweites Ausführungsbeispiel) ist bevorzugt vorgesehen, dass der Kontaktbolzen und der Spannring so ausgestaltet sind, dass nach dem Einstecken des Kontaktbolzens in die Aussparung der Spannring auf die Spannzange gedrückt wird. In dieser Variante ist also die Spannzange fest. Wenn der Kontaktbolzen in Position ist, wird der Spannring auf die Spannzange gedrückt. Hierbei drückt insbesondere ein von dem Kontaktbolzen entkoppeltes Teil auf den Spannring. Bevorzugt ist eine Aufnahme, vorzugsweise aus Kunststoff, vorgesehen, wobei die Spannzange fest in der Aufnahme angeordnet ist. Insbesondere wird ein Teil der Spannzange vom Kunststoff der Aufnahme als Gegenlager aufgenommen . Der Spannring sitzt beweglich auf der Spannzange. Die Aufnahme oder ein Deckel sind bevorzugt so ausgestaltet, dass der Spannring verliersicher auf der Spannzange sitzt.

Die Erfindung umfasst des Weiteren (drittes Ausführungsbeispiel) eine Steckverbindung für eine elektrische Verbindung, wobei anstatt des Kontaktbolzens eine Kontakthülse verwendet wird. Dementsprechend kommt anstatt der Spannzange ein Spannbolzen zum Einsatz. Der Spannbolzen wiederum wird über einen Spanndorn gespannt. Gleich bleibt jedoch das erfindungsgemäße Prinzip erhalten, wonach Spannelemente und flächige Kontaktpartner verwendet werden.

Die zweite Steckverbindung umfasst also eine an der ersten Leitung anschließbare Kontakthülse und einen an die zweite Leitung anschließbaren Spannbolzen. Der Spannbolzen ist zum Einstecken in die Kontakthülse ausgebildet. Die geometrische Form der Innenseite der Kontakthülse entspricht der geometrischen Außenform des Spannbolzens. Ferner entspricht der Innendurchmesser der Kontakthülse dem Außendurchmesser des Spannbolzens, sodass ein flächiger Kontakt entsteht. Der Spannbolzen weist eine konische Spannbolzeninnenfläche auf. Der Spannbolzen ist mit zumindest einem Schlitz in zumindest einen Spannbacken unterteilt. Der Schlitz kann hier wieder als axialer Schlitz bezeichnet werden, der sich von der konischen Spannbolzeninnenfläche durch die gesamte umgebende Wandung nach außen erstreckt. n Schlitze im Spannbolzen bilden n Spannbacken, mit n>=1.

Ferner ist ein Spanndorn mit konischer Spanndornaußenfläche vorgesehen. Die Spanndornaußenfläche liegt an der konischen Spannbolzeninnenfläche an, wobei durch eine Relativbewegung zwischen Spanndorn und Spannbolzen die zumindest eine Spannbacke nach außen gegen die Kontakthülse spannbar beziehungsweise drückbar ist.

Vorteilhafterweise ist vorgesehen, dass der Spanndorn in der Kontakthülse angeordnet ist. Dadurch ist sichergestellt, dass mit dem Ineinanderstecken von Kontakthülse und Spannbolzen gleichzeitig der Spanndorn in die konische Spannbolzeninnenfläche eingesteckt wird und somit gleichzeitig die zumindest eine Spannbacke nach außen gedrückt wird.

Spanndorn und die Kontakthülse können zusammen ein einstückig gefertigtes Bauteil bilden. Alternativ können auch zwei eigene Bauteile verwendet werden.

Für den Kontaktbolzen bzw. die Kontakthülse und die Spannzange bzw. den Spannbolzen wird vorteilhafterweise Kupfer, Messing, Bronze, oder Aluminium verwendet. Die Oberflächen können mit Zinn, Silber, Gold oder Palladium beschichtet werden. Bevorzugt ist jedoch keine zusätzliche Oberfläche zu verwenden.

Die Anzahl n der Spannbacken, sowohl bei der Spannzange als auch beim Spannbolzen, liegt vorteilhafterweise bei 1,2,3,4,5 oder 6.

Die Erfindung umfasst des Weiteren eine Kraftfahrzeugbaugruppe, umfassend zumindest eine Steckverbindung, wie sie soeben beschrieben wurde, wobei die Steckverbindung insbesondere an einer Leistungselektronik und/oder einem elektrochemischen Energiespeicher und/oder einem elektrischen Antrieb des Kraftfahrzeuges angeordnet ist. In diesem Bereich treten beispielsweise Ströme von ca. 20 bis 1.000 Ampere auf. Gleichzeitig gibt es im Fahrzeugbereich die Anforderung, dass Steckverbindungen kostengünstig gefertigt werden müssen und einfach in der Montage sind. Diese Voraussetzungen erfüllen die hier vorgestellten Steckverbindungen.

Alternativ zur Verwendung im Kraftfahrzeug ist bevorzugt vorgesehen, die erfindungsgemäßen Steckverbindungen an Fotovoltaikanlagen, Windkraftanlagen oder Konvertern zu verwenden.

Insbesondere für den Anschluss von Leistungsmodulen, beispielsweise Invertern, eignen sich die erfindungsgemäßen Steckverbindungen.

### Kurze Beschreibung der Zeichnung(en)

Nachfolgend werden Ausführungsbeispiele der Erfindung unter Bezugnahme auf die begleitende Zeichnung im Detail beschrieben. Dabei zeigen:
- Figur 1: mehrere Ansichten einer erfindungsgemäßen Steckverbindung gemäß einem ersten Ausführungsbeispiel,
- Figur 2: eine Schnittansicht der erfindungsgemäßen Steckverbindung gemäß dem ersten Ausführungsbeispiel,
- Figuren 3 und 4: eine erfindungsgemäße Steckverbindung gemäß einem zweiten Ausführungsbeispiel, und
- Figuren 5 und 6: eine erfindungsgemäße Steckverbindung gemäß einem dritten Ausführungsbeispiel.

Figur 1 zeigt in verschiedenen Zuständen die Steckverbindung 1 gemäß dem ersten Ausführungsbeispiel. Die Steckverbindung 1 dient einer trennbaren elektrischen Verbindung zwischen einer ersten Leitung 2 und einer zweiten Leitung 3. Die erste Leitung 2 ist mit einem Kontaktbolzen 4 verbunden. Die zweite Leitung 3 ist mit einer Spannzange 5 verbunden. Insbesondere der Schnittdarstellung in Figur 1 ist zu entnehmen, dass die Spannzange 5 eine Aussparung 6 aufweist. Die Aussparung 6 entspricht in ihrer Dimension dem Kontaktbolzen 4, sodass bei eingestecktem Kontaktbolzen 4 ein flächiger Kontakt entsteht.

Die Spannzange 5 weist ferner eine konische Spannzangenaußenfläche 7 auf. In dieser Spannzangenaußenfläche 7 befindet sich zumindest ein Schlitz 8. Durch den Schlitz 8 entsteht zumindest eine Spannbacke der Spannzange 5.

Ferner umfasst die Steckverbindung 1 einen Spannring 9 mit einer konischen Spannringinnenfläche 10. Der Spannring 9 steckt auf der Spannzange 5.

Ein Boden 15 der Aussparung 6 ist verschlossen, sodass der Kontaktbolzen 4 am Boden 15 ansteht. Dadurch wird beim Einstecken des Kontaktbolzens 4 die Spannzange 5 nach unten und somit relativ zum Spannring 9 bewegt. Aufgrund der konischen Flächen 7, 10 wird dabei die zumindest eine Spannbacke gegen den Kontaktbolzen 4 verspannt.

Figur 2 zeigt die Steckverbindung 1 nach dem ersten Ausführungsbeispiel im Detail. Anhand dieser Darstellung ist gut zu erkennen, dass der Spannring 9 fest in einer Aufnahme 11 angeordnet wird. Die Aufnahme 11 ist beispielsweise ein Kunststoff, wobei der Spannring 9 umspritzt ist. An der Oberseite ist die Aufnahme 11 mittels eines Deckels 12 teilweise verschlossen. Im Deckel 12 ist ein Loch vorgesehen, um den Kontaktbolzen 4 einzustecken. Der Deckel 12 ist so gestaltet, dass die Spannzange 5 gegenüber dem Spannring 9 in gewissem Umfang beweglich ist. Gleichzeitig sorgt der Deckel 12 auch für eine verliersichere Aufnahme der Spannzange 5.

Bevorzugt ist vorgesehen, dass mehrere der Steckverbindungen 1 in einem Stecker zusammengefasst werden. Hierzu kann das schematisch dargestellte Gehäuse 13 verwendet werden. Für einen Toleranzausgleich, der mehreren nebeneinander angeordneten Steckverbindungen 1 sind die gegenüberliegenden Enden des Kontaktbolzens 4 und der Spannzange 5 über Federn 14 gegenüber dem Gehäuse 13 abgestützt.

Figur 2 zeigt ferner den Boden 15, gegen den der Kontaktbolzen 4 drückt, um gleichzeitig mit dem Einstecken des Kontaktbolzens 4 die Spannzange 5 relativ zum Spannring 9 zu bewegen. Alternativ hierzu ist es auch möglich, dass der Kontaktbolzen 4 oder ein fest mit dem Kontaktbolzen 4 verbundenes Element auf den oberen Rand 16 der Spannzange 5 drückt. Des Weiteren ist es möglich, dass innerhalb der Aussparung 6 eine entsprechende Schulter vorgesehen ist, gegen die der Kontaktbolzen 4 drückt.

Figuren 3 und 4 zeigen die Steckverbindung 1 gemäß dem zweiten Ausführungsbeispiel. Gleiche beziehungsweise funktional gleiche Bauteile sind im ersten und zweiten Ausführungsbeispiel mit denselben Bezugszeichen versehen.

Im zweiten Ausführungsbeispiel wird der Spannring 9 von der gleichen Seite aufgesteckt wie auch der Kotaktbolzen 4. Vorteilhafterweise wird mit dem Einstecken des Kontaktbolzens 4 gleichzeitig der Spannring 9 nach unten und somit auf die Spannzange 5 gedrückt. Dementsprechend steht hier der Kontaktbolzen 4 nicht am Boden 15 an.

Im zweiten Ausführungsbeispiel kann beim Stecken der Steckverbindung 1 der Kontaktbolzen 4 gegen den Spannring 9 drücken. Zusätzlich oder alternativ wird die Spannzange 5 in die entgegengesetzte Richtung, also gegen den Spannring 9 gedrückt.

Figuren 5 und 6 zeigen die Steckverbindung 100 gemäß dem dritten Ausführungsbeispiel. Auch im dritten Ausführungsbeispiel erfolgt ein verspannen von Spannbacken und gleichzeitig ein flächiger Kontakt zwischen den Kontaktpartnern. Im dritten Ausführungsbeispiel wird anstatt des Kontaktbolzens 4 eine Kontakthülse 104 verwendet. In die Kontakthülse 104 wird ein Spannbolzen 105 eingesteckt. Dieser Spannbolzen 105 entspricht in seiner Funktion der Spannzange 5. Der Spannbolzen 105 weist im gezeigten Ausführungsbeispiel vier Schlitze 108 auf. Diese Schlitze 108 unterteilen den Spannbolzen 105 in vier Spannbacken. In dem Spannbolzen 105 befindet sich eine konische Spannbolzeninnenfläche 107. Zum Auseinanderdrücken der Spannbacken wird in die Spannbolzeninnenfläche 107 ein Spanndorn 109 eingesetzt. Der Spanndorn 109 weist hierzu eine entsprechende konische Spanndornaußenfläche 110 auf.

Im gezeigten Ausführungsbeispiel befindet sich der Spanndorn 109 im Inneren der Kontakthülse 104. Gleichzeitig mit der Relativbewegung zwischen Kontakthülse 104 und Spannbolzen 105 wird somit auch der Spanndorn 109 in den Spannbolzen 105 gedrückt.

Alle drei Ausführungsbeispiele zeigen eine einfach zu fügende Steckverbindung 1, 100, die sehr hohe Vibrationsbelastungen aushält, einfach zu fertigen ist, mit geringen Fügekräften gefügt werden kann und einen geringen elektrischen und thermischen Übergangswiderstand aufweist.

## Patentansprüche

1. Steckverbindung (1) für eine elektrische Verbindung zwischen einer ersten Leitung (2) und einer zweiten Leitung (3) umfassend:
• einen an der ersten Leitung (2) anschließbaren Kontaktbolzen (4),
• eine an die zweite Leitung (3) anschließbare Spannzange (5) mit
∘ einer Aussparung (6) zum Einstecken des Kontaktbolzens (4),
∘ einer konischen Spannzangenaußenfläche (7), und
∘ zumindest n Schlitzen (8) zur Ausbildung von n Spannbacken, mit n ≥ 1,
• einen Spannring (9) mit konischer Spannringinnenfläche (10), an der die konische Spannzangenaußenfläche (7) anliegt, wobei durch eine Relativbewegung zwischen Spannzange (5) und Spannring (9) die zumindest eine Spannbacke gegen den Kontaktbolzen (4) spannbar ist, **dadurch gekennzeichnet, dass**
• der Kontaktbolzen (4) und die Spannzange (5) so ausgestaltet sind, dass beim Einstecken des Kontaktbolzens (4) in die Aussparung (6) die Spannzange (5) in den Spannring (9) gedrückt wird, oder
• der Kontaktbolzen (4) und der Spannring (9) so ausgestaltet sind, dass beim Einstecken des Kontaktbolzens (4) in die Aussparung (6) der Spannring (9) auf die Spannzange (5) gedrückt wird.

2. Steckverbindung nach Anspruch 1, **gekennzeichnet durch** eine Aufnahme (11), vorzugsweise aus Kunststoff, wobei der Spannring (9) fest in der Aufnahme (11) angeordnet ist und die Spannzange (5) beweglich im Spannring (9) steckt.

3. Steckverbindung nach Anspruch 1, **gekennzeichnet durch** eine Aufnahme (11), vorzugsweise aus Kunststoff, wobei die Spannzange (5) fest in der Aufnahme (11) angeordnet ist und der Spannring (9) beweglich auf der Spannzange (5) steckt.

4. Steckverbindung (100) für eine elektrische Verbindung zwischen einer ersten Leitung (2) und einer zweiten Leitung (3), umfassend:
• eine an der ersten Leitung (2) anschließbare Kontakthülse (104),
• einen an die zweite Leitung (3) anschließbaren Spannbolzen (105), ausgebildet zum Einstecken in die Kontakthülse (104), mit
∘ einer konischen Spannbolzeninnenfläche (107), und
∘ zumindest n Schlitzen (108) zur Ausbildung von n Spannbacken mit n ≥ 1,
• einen Spanndorn (109) mit konischer Spanndornaußenfläche (110), die an der konischen Spannbolzeninnenfläche (107) anliegt, wobei durch eine Relativbewegung zwischen Spanndorn (109) und Spannbolzen (105) die zumindest eine Spannbacke gegen die Kontakthülse (104) spannbar ist.

5. Steckverbindung nach Anspruch 4, **dadurch gekennzeichnet, dass** der Spanndorn (109) in der Kontakthülse (104) angeordnet ist.

6. Steckverbindung nach Anspruch 5, **dadurch gekennzeichnet, dass** der Spanndorn (109) und die Kontakthülse (104) zusammen einstückig gefertigt sind.

7. Kraftfahrzeugbaugruppe umfassend zumindest eine Steckverbindung (1, 100) nach einem der vorhergehenden Ansprüche, wobei die Steckverbindung (1, 100) insbesondere an einer Leistungselektronik und/oder einem elektrischen Energiespeicher und/oder einem elektrischen Antrieb des Kraftfahrzeuges angeordnet wird.

## Claims

1. Plug connection (1) for an electrical connection between a first line (2) and a second line (3), comprising:
- a contact stud (4) that can be connected to the first line (2),
- a collet (5) that can be connected to the second line (3), said collet having
- a recess (6) for plugging in the contact stud (4),
- a conical collet outer surface (7), and
- at least n slots (8) for forming n clamping jaws, with n ≥ 1,
- a clamping ring (9) having a conical clamping ring inner surface (10) against which the conical collet outer surface (7) lies, wherein the at least one clamping jaw can be clamped against the contact stud (4) by means of a relative movement between the collet (5) and clamping ring (9),
**characterized in that**
- the contact stud (4) and the collet (5) are embodied in such a manner that the collet (5) is pressed into the clamping ring (9) when inserting the contact stud (4) into the recess (6), or the contact stud (4) and the clamping ring (9) are embodied in such a manner that the clamping ring (9) is pressed onto the collet (5) when inserting the contact stud (4) into the recess (6).

2. Plug connection according to Claim 1, **characterized by** means of a receiving arrangement (11), preferably embodied from synthetic material, wherein the clamping ring (9) is fixedly arranged in the receiving arrangement (11) and the collet (5) is inserted in the clamping ring (9) in a movable manner.

3. Plug connection according to Claim 1, **characterized by** means of a receiving arrangement (11), preferably embodied from a synthetic material, wherein the collet (5) is fixedly arranged in the receiving arrangement (11) and the clamping ring (9) plugs onto the collet (5) in a movable manner.

4. Plug connection (100) for an electrical connection between a first line (2) and a second line (3), comprising:
- a contact sleeve (104) that can be connected to the first line (2),
- a clamping stud (105) that can be connected to the second line (3) and is embodied for inserting into the contact sleeve (104), having
- a conical clamping stud inner surface (107), and
- at least n slots (108) for forming n clamping jaws with n ≥ 1,
- a mandrel (109) having a conical mandrel outer surface (110) that lies against the conical clamping stud inner surface (107), wherein the at least one clamping jaw can be braced against the contact sleeve (104) by means of a relative movement between the mandrel (109) and clamping stud (105).

5. Plug connection according to Claim 4, **characterized in that** the mandrel (109) is arranged in the contact sleeve (104).

6. Plug connection according to Claim 5, **characterized in that** the mandrel (109) and the contact sleeve (104) are produced together as one part.

7. Motor vehicle assembly comprising at least one plug connection (1, 100) according to any one of the preceding claims, wherein the plug connection (1, 100) is arranged in particular on a power electronics system and/or an electrical energy storage device and/or an electrical drive system of the motor vehicle.

## Revendications

1. Connexion enfichable (1) pour une connexion électrique entre une première ligne (2) et une seconde ligne (3), comprenant :
• une tige de contact (4) pouvant être raccordée à la première ligne (2),
• une pince de serrage (5) pouvant être raccordée à la seconde ligne (3), présentant
∘ un évidement (6) pour l'enfichage de la tige de contact (4),
∘ une surface extérieure de pince de serrage conique (7), et
∘ au moins n fentes (8) pour former n mâchoires de serrage, avec n ≥ 1,
• une bague de serrage (9) présentant une surface intérieure de bague de serrage conique (10) sur laquelle repose la surface extérieure de pince de serrage conique (7), dans laquelle ladite au moins une mâchoire de serrage peut être serrée contre la tige de contact (4) par un mouvement relatif entre la pince de serrage (5) et la bague de serrage (9),
**caractérisée en ce que**
• la tige de contact (4) et la pince de serrage (5) sont conçues de manière à ce que, lorsque la tige de contact (4) est enfichée dans l'évidement (6), la pince de serrage (5) soit pressée dans la bague de serrage (9), ou
• la tige de contact (4) et la bague de serrage (9) sont conçues de manière à ce que, lorsque la tige de contact (4) est enfichée dans l'évidement (6), la bague de serrage (9) soit pressée sur la pince de serrage (5).

2. Connexion enfichable selon la revendication 1, **caractérisée par** un logement (11), de préférence en matière plastique, dans laquelle la bague de serrage (9) est disposée de manière fixe dans le logement (11) et la pince de serrage (5) est enfichée de manière mobile dans la bague de serrage (9).

3. Connexion enfichable selon la revendication 1, **caractérisée par** un logement (11), de préférence en matière plastique, dans laquelle la pince de serrage (5) est disposée de manière fixe dans le logement (11) et la bague de serrage (9) est enfichée de manière mobile sur la pince de serrage (5).

4. Connexion enfichable (100) pour une connexion électrique entre une première ligne (2) et une seconde ligne (3), comprenant :
• une douille de contact (104) pouvant être raccordée à la première ligne (2),
• une tige de serrage (105) pouvant être raccordée à la seconde ligne (3), qui est conçu pour être enfiché dans la douille de contact (104), présentant
∘ une surface intérieure de tige de serrage conique (107), et
∘ au moins n fentes (108) pour former n mâchoires de serrage, avec n ≥ 1,
• un mandrin de serrage (109) présentant une surface extérieure de mandrin de serrage conique (110), qui repose sur la surface intérieure de tige de serrage conique (107), dans laquelle ladite au moins une mâchoire de serrage peut être serrée contre la douille de contact (104) par un mouvement relatif entre le mandrin de serrage (109) et la tige de serrage (105).

5. Connexion enfichable selon la revendication 4, **caractérisée en ce que** le mandrin de serrage (109) est disposé dans la douille de contact (104).

6. Connexion enfichable selon la revendication 5, **caractérisée en ce que** le mandrin de serrage (109) et la douille de contact (104) sont réalisés ensemble d'un seul tenant.

7. Module pour véhicule automobile, comprenant au moins une connexion enfichable (1, 100) selon l'une des revendications précédentes, dans lequel la connexion enfichable (1, 100) est disposée en particulier sur une unité électronique de puissance et/ou un accumulateur d'énergie électrique et/ou un entraînement électrique du véhicule automobile.
